# EUROPÄISCHE PATENTSCHRIFT

(11) **EP 2 732 015 B1**
(45) Veröffentlichungstag und Bekanntmachung des Hinweises auf die Patenterteilung: **09.09.2015**
(21) Anmeldenummer: 12735211.0
(22) Anmeldetag: 07.07.2012
(51) Int. Cl.: C11D 1/14, C11D 3/386

(54) **VERWENDUNG EINER KOMBINATION VON SEKUNDÄREM PARAFFINSULFONAT UND AMYLASE ZUR ERHÖHUNG DES REINIGUNGSVERMÖGENS VON FLÜSSIGEN WASCHMITTELN**
USE OF A COMBINATION OF SECONDARY PARAFFIN SULFONATE AND AMYLASE FOR INCREASING THE CLEANING CAPACITY OF LIQUID DETERGENT COMPOSITIONS
UTILISATION D'UNE COMBINAISON D'UN SULFONATE DE PARAFFINE SECONDAIRE ET D'AMYLASE POUR AUGMENTER LE POUVOIR DÉTERGENT DE LESSIVES LIQUIDES

(30) Priorität: 12.07.2011 DE 102011107116
(43) Veröffentlichungstag der Anmeldung: 21.05.2014
(73) Patentinhaber: WeylChem Switzerland AG, 4132 Muttenz (CH)
(72) Erfinder: HIMMRICH, Johannes, 65817 Eppstein (DE); DUECKER, Barbara, 55122 Mainz (DE); ERBES, Joachim, 65931 Frankfurt am Main (DE); RIEGELBECK, Stefan, 65934 Frankfurt (DE)
(74) Vertreter: Ackermann, Joachim
(86) Internationale Anmeldenummer: PCT/EP2012/002869
(87) Internationale Veröffentlichungsnummer: WO 2013/007366

(56) Entgegenhaltungen:
- DE-A1- 10 106 712
- DE-A1- 19 824 686

## Beschreibung

Die Erfindung betrifft die Verwendung einer Kombination von sekundärem Paraffinsulfonat und Amylase zur Erhöhung des Reinigungsvermögens von flüssigen Waschmitteln gegenüber Stärke-haltigen Anschmutzungen auf Textilien.

Die Verwendung von Enzymen in Wasch- und Reinigungsmitteln und insbesondere in Waschmitteln für Textilien, beispielsweise gegenüber Öl- und Fett-haltigen, Protein-haltigen oder Stärke-haltigen Verschmutzungen, ist bereits bekannt.

Allerdings besteht weiterhin ein Bedarf, das Reinigungsvermögen der flüssigen Waschmittel gegenüber Stärke-haltigen Anschmutzungen weiter zu verbessern.

Es wurde überraschend gefunden, dass das Reinigungsvermögen von flüssigen Waschmitteln gegenüber Stärke-haltigen Anschmutzungen auf Textilien erhöht werden kann, wenn Amylase mit einem oder mehreren sekundären Paraffinsulfonaten mit 8 bis 22 Kohlenstoffatomen kombiniert wird.

Gegenstand der vorliegenden Erfindung ist daher die Verwendung einer Kombination aus einem oder mehreren sekundären Paraffinsulfonaten mit 8 bis 22 Kohlenstoffatomen und Amylase zur Erhöhung des Reinigungsvermögens von flüssigen Waschmitteln gegenüber Stärke-haltigen Anschmutzungen auf Textilien.

Die erfindungsgemäße Verwendung bringt beispielsweise den Vorteil mit sich, dass bei vergleichbarer Reinigungsleistung die Menge an flüssigem Waschmittel erniedrigt werden kann, was ökologische Vorteile bietet. Zudem kann bei niedrigen Temperaturen gereinigt werden, wodurch der Energieverbrauch abgesenkt werden kann.

Sekundäre Paraffinsulfonate sind seit langem z. B. als Basistensid für Waschmittelanwendungen bekannt.

Es ist auch bekannt, beispielsweise aus der Clariant-Broschüre aus Mai 2000 "A traditional speciality for innovative cleaners" bezüglich Hostapur^{®} SAS, einem sekundären Paraffinsulfonat, dass sowohl Enzyme als auch sekundäres Paraffinsulfonat gemeinsam z. B. in flüssigen Waschmitteln eingesetzt werden können. Aus dieser Clariant-Broschüre ist darüber hinaus bekannt, dass sekundäre Paraffinsulfonate wie Hostapur^{®} SAS Enzyme wie z. B. Proteasen oder Lipasen stabilisieren können und in Formulierungen wie z. B. in flüssigen Waschmitteln bessere Enzym-Kompatibilitäten als die meisten anionischen Tenside wie z. B. lineare Alkylbenzolsulfonate (LAS) oder Alkylsulfate ergeben. Es wird dort auch beschrieben, dass in flüssigen Waschmitteln durch den Einsatz von Hostapur^{®} SAS die Menge an Enzym reduziert werden kann.

Die sekundären Paraffinsulfonate können durch Sulfoxidation von Paraffinen unter photochemischen Bedingungen hergestellt werden und sind beispielsweise am Markt unter dem Handelsnamen Hostapur^{®} SAS in den Konzentrationen 30 Gew.-%, 60 Gew.-% und 93 Gew.-% erhältlich.

Vorzugsweise enthalten mindestens 95 Gew.-%, besonders bevorzugt mindestens 97 Gew.-%, des einen oder der mehreren sekundären Paraffinsulfonate 14 bis 17 Kohlenstoffatome.

Vorzugsweise enthalten 95 bis 100 Gew.-%, besonders bevorzugt 96 bis 99,9 Gew.-%, des einen oder der mehreren sekundären Paraffinsulfonate einen linearen Paraffinteil und 0 bis 5 Gew.-%, besonders bevorzugt 0,1 bis 4 Gew.-%, des einen oder der mehreren sekundären Paraffinsulfonate einen verzweigten Paraffinteil.

Vorzugsweise sind die Gegenionen des einen oder der mehreren sekundären Paraffinsulfonate ausgewählt aus der Gruppe bestehend aus Na⁺, K⁺, Mg²⁺ und Ca²⁺. Besonders bevorzugt ist das Gegenion des einen oder der mehreren sekundären Paraffinsulfonate Na⁺.

Vorzugsweise enthalten 99,5 bis 100 Gew.-% des einen oder der mehreren sekundären Paraffinsulfonate einen gesättigten Paraffinteil und 0 bis 0,5 Gew.-% des einen oder der mehreren sekundären Paraffinsulfonate einen ungesättigten Paraffinteil. Besonders bevorzugt enthalten 100 Gew.-% des einen oder der mehreren sekundären Paraffinsulfonate einen gesättigten Paraffinteil und keine ungesättigten Anteile.

Im Rahmen der vorliegenden Erfindung bedeutet "sekundäres Paraffinsulfonat", dass die Sulfonatgruppen an den nicht-endständigen Paraffinteil gebunden sind.

Vorzugsweise sind die Sulfonatgruppen statistisch über den nicht-endständigen Paraffinteil des einen oder der mehreren sekundären Paraffinsulfonate verteilt und weiterhin bevorzugt tragen von 75 bis 95 Gew.-% des einen oder der mehreren sekundären Paraffinsulfonate eine Sulfonatgruppe und von 5 bis 25 Gew.-% des einen oder der mehreren sekundären Paraffinsulfonate zwei oder mehrere Sulfonatgruppen.

An Amylasen zur Verfügung stehen beispielsweise Steinzyme^{®} Plus 12L, Termamyl^{®}, Amylase^{®} LT, Maxamyl^{®}, Duramyl^{®} und/oder Pruafect^{®} Ox.

Neben dem einen oder mehreren sekundären Paraffinsulfonaten und dem einen oder den mehreren Enzymen können die flüssigen Waschmittel ein oder mehrere gängige Inhaltsstoffe enthalten, wie weitere (von den sekundären Paraffinsulfonaten verschiedene) Tenside, Emulgatoren, Gerüststoffe, Bleichkatalysatoren und -Aktivatoren, Sequestriermittel, Soil Release Polymere, Vergrauungsinhibitoren, Farbübertragungsinhibitoren, Farbfixiermittel, Komplexbildner, optische Aufheller, weich machende Komponenten, Farbstoffe und/oder Duftstoffe.

Die Gesamtmenge an Tensiden in den flüssigen Waschmitteln kann vorzugsweise von 1 bis 99 Gew.-%, besonders bevorzugt von 5 bis 80 Gew.-%, insbesondere bevorzugt von 10 bis 70 Gew.-% und außerordentlich bevorzugt von 20 bis 60 Gew.-% betragen, jeweils bezogen auf das Gesamtgewicht der fertigen flüssigen Waschmittel.

Die in den flüssigen Waschmitteln verwendeten Tenside können anionisch, nichtionisch, amphoter oder kationisch sein. Es können auch Mischungen der genannten Tenside verwendet werden. Bevorzugte flüssige Waschmittel enthalten anionische und/oder nichtionische Tenside und deren Mischungen mit weiteren Tensiden.

Als anionische Tenside kommen z. B. Sulfate, Sulfonate, Carboxylate, Phosphate und Mischungen daraus in Betracht. Geeignete Kationen sind hierbei beispielsweise Alkalimetalle, wie z. B. Natrium oder Kalium oder Erdalkalimetalle, wie z. B. Magnesium sowie Ammonium, substituierte Ammoniumverbindungen, einschließlich Mono-, Di- oder Triethanolammoniumkationen, und Mischungen daraus.

Folgende Typen von anionischen Tensiden sind von besonderem Interesse: Estersulfonate, Sulfate, Ethersulfate, substituierte Benzolsulfonate, Sulfonate und Seifen.

Bevorzugte Estersulfonate sind Verbindungen der Formel worin R¹ einen C₈-C₂₀-Kohlenwasserstoffrest, bevorzugt Alkyl, und R einen C₁-C₆ Kohlenwasserstoffrest, bevorzugt Alkyl, darstellt. M steht für ein Kation, das ein wasserlösliches Salz mit dem Estersulfonat bildet. Geeignete Kationen sind Natrium, Kalium, Lithium oder Ammoniumkationen, wie Monoethanolamin, Diethanolamin und Triethanolamin. Besonders bevorzugt sind Methylestersulfonate, in denen R¹ C₁₀-C₁₆-Alkyl und R Methyl bedeutet.

Sulfate sind hier wasserlösliche Salze oder Säuren der Formel ROSO₃M, worin R ein. C₁₀-C₂₄-Kohlenwasserstoffrest, bevorzugt ein Alkyl- oder Hydroxyalkylrest mit C₁₀-C₂₀-Alkylkomponente, besonders bevorzugt ein C₁₂-C₁₈ Alkyl- oder Hydroxyalkylrest ist. M ist Wasserstoff oder ein Kation, z. B. ein Alkalimetallkation (z.B. Natrium, Kalium, Lithium) oder Ammonium oder substituiertes Ammonium.

Ethersulfate sind wasserlösliche Salze oder Säuren der Formel RO(A)ₘSO₃M, worin R einen unsubstituierten C₁₀-C₂₄-Kohlenwasserstoffrest, bevorzugt C₁₀-C₂₄-Alkylrest, oder einen durch eine Hydroxylgruppe substituierten C₁₀-C₂₄-Kohlenwasserstoffrest, bevorzugt C₁₀-C₂₄-Hydroxyalkylrest, besonders bevorzugt einen C₁₂-C₂₀Alkyl- oder Hydroxyalkylrest, insbesondere bevorzugt C₁₂-C₁₈-Alkyl- oder Hydroxyalkylrest darstellt. A ist eine Ethoxy- (EO-) oder Propoxy- (PO-) einheit, m ist eine Zahl größer als 0, vorzugsweise zwischen 0,5 und 6, besonders bevorzugt zwischen 0,5 und 3 und M ist ein Wasserstoffatom oder ein Kation wie z. B. Natrium, Kalium, Lithium, Calcium, Magnesium, Ammonium oder ein substituiertes Ammoniumkation. Als Beispiele seien C₁₂- bis C₁₈-Fettalkoholethersulfate genannt, wobei der Gehalt an EO 1, 2, 2.5, 3 oder 4 mol pro mol des Fettalkoholethersulfats beträgt, und in denen M Natrium oder Kalium ist.

Weitere geeignete anionische Tenside sind Alkenyl- oder Alkylbenzolsulfonate. Die Alkenyl- oder Alkylgruppe kann verzweigt oder linear und gegebenenfalls mit einer Hydroxylgruppe substituiert sein. Die bevorzugten Alkylbenzolsulfonate enthalten lineare Alkylketten mit 9 bis 25 Kohlenstoffatomen und vorzugsweise mit 10 bis 13 Kohlenstoffatomen, das Kation ist Natrium, Kalium, Ammonium, Mono-, Di- oder Triethanolammonium, Calcium, Magnesium oder eine Mischung davon. Für milde Tensidsysteme ist Magnesium als Kation bevorzugt, für Standardwaschanwendungen dagegen Natrium. Gleiches gilt für Alkenylbenzolsulfonate.

Neben den erfindungsgemäß verwendeten sekundären Paraffinsulfonaten können auch primäre Sulfonate in den flüssigen Waschmitteln eingesetzt werden.

Die primären Sulfonate sind vorzugsweise Alkan- oder Alkensulfonate, wobei die Alkyl- oder Alkenylgruppe entweder verzweigt oder linear und gegebenenfalls mit einer Hydroxylgruppe substituiert sein kann. Die bevorzugten primären Sulfonate enthalten lineare Alkyl- oder Alkenylketten mit 9 bis 25 Kohlenstoffatomen, bevorzugt mit 10 bis 20 Kohlenstoffatomen und besonders bevorzugt mit 13 bis 17 Kohlenstoffatomen. Das Kation ist beispielsweise Natrium, Kalium, Ammonium, Mono-, Di- oder Triethanolammonium, Magnesium, oder eine Mischungen davon. Natrium ist als Kation bevorzugt.

Die Herstellung von primärer Alkansulfonsäure, aus der die als Tensid wirksamen entsprechenden Sulfonate erhalten werden können, ist z. B. in EP 854 136 A1 beschrieben.

Der Begriff anionische Tenside schließt auch Olefinsulfonate mit ein, die durch Sulfonierung von C₁₂-C₂₄-, vorzugsweise C₁₄-C₁₆-α-Olefinen mit Schwefeltrioxid und anschließende Neutralisation erhalten werden. Bedingt durch das Herstellverfahren können diese Olefinsulfonate kleinere Mengen an Hydroxyalkansulfonaten und Alkandisulfonaten enthalten. Spezielle Mischungen von α-Olefinsulfonaten sind in US 3,332,880 beschrieben.

Weitere bevorzugte anionische Tenside sind Carboxylate, z. B. Fettsäureseifen und vergleichbare Tenside. Die Seifen können gesättigt oder ungesättigt sein und können verschiedene Substituenten, wie Hydroxylgruppen oder α-Sulfonatgruppen enthalten. Bevorzugt sind lineare gesättigte oder ungesättigte Kohlenwasserstoffreste als hydrophober Anteil mit 6 bis 30 und vorzugsweise 10 bis 18 Kohlenstoffatomen.

Als nicht-ionische Tenside kommen beispielsweise folgende Verbindungen in Frage:
Polyethylen-, Polypropylen- und Polybutylenoxidkondensate von Alkylphenolen.

Diese Verbindungen umfassen die Kondensationsprodukte von Alkylphenolen mit einer C₆- bis C₂₀-Alkylgruppe, die entweder linear oder verzweigt sein kann, mit Alkenoxiden. Diese Tenside werden als Alkylphenolalkoxylate, z. B. Alkylphenolethoxylate, bezeichnet.

Kondensationsprodukte von aliphatischen Alkoholen mit 1 bis 25 mol Ethylenoxid.

Die Alkyl- oder Alkenylkette der aliphatischen Alkohole kann linear oder verzweigt, primär oder sekundär sein, und enthält im Allgemeinen 8 bis 22 Kohlenstoffatome. Besonders bevorzugt sind die Kondensationsprodukte von C₁₀- bis C₂₀-Alkoholen mit 2 bis 18 mol Ethylenoxid pro mol Alkohol. Die Alkoholethoxylate können eine enge ("Narrow Range Ethoxylates") oder eine breite Homologenverteilung des Ethylenoxides ("Broad Range Ethoxylates") aufweisen. Beispiele von kommerziell erhältlichen nichtionischen Tensiden dieses Typs sind Tergitol^{®} 15-S-9 (Kondensationsprodukt eines linearen sekundären C₁₁-C₁₅-Atkohols mit 9 mol Ethylenoxid), Tergitol^{®} 24-L-NMW (Kondensationsprodukt eines linearen primären C₁₂-C₁₄-Alkohols mit 6 mol Ethylenoxid bei enger Molgewichtsverteilung). Ebenfalls unter diese Produktklasse fallen die Genapol^{®}-Marken der Clariant.

Kondensationsprodukte von Ethylenoxid mit einer hydrophoben Basis, gebildet durch Kondensation von Propylenoxid mit Propylenglykol.

Der hydrophobe Teil dieser Verbindungen weist bevorzugt ein Molekulargewicht zwischen 1500 und 1800 auf. Die Anlagerung von Ethylenoxid an diesen hydrophoben Teil führt zu einer Verbesserung der Wasserlöslichkeit. Das Produkt ist flüssig bis zu einem Polyoxyethylengehalt von ca. 50 % des Gesamtgewichtes des Kondensationsproduktes, was einer Kondensation mit bis zu ca. 40 mol Ethylenoxid entspricht. Kommerziell erhältliche Beispiele dieser Produktklasse sind die Pluronic^{®}-Marken der BASF und die Genapol^{®} PF-Marken der Clariant. Kondensationsprodukte von Ethylenoxid mit einem Reaktionsprodukt von Propylenoxid und Ethylendiamin.

Die hydrophobe Einheit dieser Verbindungen besteht aus dem Reaktionsprodukt von Ethylendiamin mit überschüssigem Propylenoxid und weist im Allgemeinen ein Molekulargewicht von 2500 bis 3000 auf. An diese hydrophobe Einheit wird Ethylenoxid bis zu einem Gehalt von 40 bis 80 Gew.-% Polyoxyethylen und einem Molekulargewicht von 5000 bis 11000 addiert. Kommerziell erhältliche Beispiele dieser Verbindungsklasse sind die Tetronic^{®}-Marken der BASF und die Genapol^{®} PN-Marken der Clariant.

### Semipolare nichtionische Tenside

Diese Kategorie von nichtionischen Verbindungen umfasst wasserlösliche Aminoxide der Formel

R ist hierbei eine Alkyl-, Hydroxyalkyl- oder Alkylphenolgruppe mit einer Kettenlänge von 8 bis 22 Kohlenstoffatomen, R² ist eine Alkylen- oder Hydroxyalkylengruppe mit 2 bis 3 Kohlenstoffatomen oder Mischungen hiervon, jeder Rest R¹ ist eine Alkyl- oder Hydroxyalkylgruppe mit 1 bis 3 Kohlenstoffatomen oder eine Polyethylenoxidgruppe mit 1 bis 3 Ethylenoxideinheiten und x bedeutet eine Zahl von 0 bis 10.

### Fettsäureamide

Fettsäureamide besitzen die Formel worin R eine Alkylgruppe mit 7 bis 21, bevorzugt 9 bis 17 Kohlenstoffatomen ist und jeder Rest R¹ Wasserstoff, C₁-C₄-Alkyl, C₁-C₄-Hydroxyalkyl oder (C₂H₄O)ₓH bedeutet, wobei x von 1 bis 3 variiert. Bevorzugt sind C₈-C₂₀-Amide, - monoethanolamide, -diethanolamide und -isopropanolamide.

Weitere geeignete nichtionische Tenside sind Alkyl- und Alkenyloligoglycoside sowie Fettsäurepolyglykolester oder Fettaminpolyglykolester mit jeweils 8 bis 20, vorzugsweise 12 bis 18 C-Atomen im Fettalkylrest, Alkyloligoglycoside, Alkenyloligoglycoside und Fettsäure-N-alkylglucamide.

Typische Beispiele für amphotere bzw. zwitterionische Tenside sind Alkylbetaine, Alkylamidbetaine, Aminopropionate, Aminoglycinate oder amphotere Imidazolinium-Verbindungen der Formel worin R¹ C₈-C₂₂-Alkyl- oder -Alkenyl, R² Wasserstoff oder CH₂CO₂M, R³ CH₂CH₂OH oder CH₂CH₂OCH₂CH₂CO₂M, R⁴ Wasserstoff, CH₂CH₂OH oder CH₂CH₂COOM, Z CO₂M oder CH₂CO₂M, n 2 oder 3, bevorzugt 2, M Wasserstoff oder ein Kation wie Alkalimetall, Erdalkalimetall, Ammonium oder Alkanolammonium bedeutet.

Bevorzugte amphotere Tenside dieser Formel sind Monocarboxylate und Dicarboxylate. Beispiele hierfür sind Cocoamphocarboxypropionat, Cocoamidocarboxypropionsäure, Cocoamphocarboxyglycinat (oder auch als Cocoamphodiacetat bezeichnet) und Cocoamphoacetat.

Weitere bevorzugte amphotere Tenside sind Alkyldimethylbetaine und Alkyldipolyethoxybetaine mit einem Alkylrest mit 8 bis 22 Kohlenstoffatomen, der linear oder verzweigt sein kann, bevorzugt mit 8 bis 18 Kohlenstoffatomen und besonders bevorzugt mit 12 bis 18 Kohlenstoffatomen. Diese Verbindungen werden z. B. von der Clariant unter dem Handelsnamen Genagen^{®} LAB vermarktet.

Geeignete kationische Tenside sind substituierte oder unsubstituierte geradkettige oder verzweigte quartäre Ammoniumsalze vom Typ R¹N(CH₃)₃^{ρ}X^{σ}, R¹R²N(CH₃)₂^{ρ}X^{σ}, R¹R²R³N(CH₃)^{ρ}X^{σ} oder R¹R²R³R⁴N^{ρ}X^{σ}. Die Reste R¹, R², R³ und R⁴ können vorzugsweise unabhängig voneinander unsubstituiertes Alkyl mit einer Kettenlänge zwischen 8 und 24 C-Atomen, insbesondere zwischen 10 und 18 C-Atomen, Hydroxyalkyl mit 1 bis 4 C-Atomen, Phenyl, C₂- bis C₁₈-Alkenyl, C₇- bis C₂₄-Aralkyl, (C₂H₄O)_{X}H, wobei x von 1 bis 3 bedeutet, ein oder mehrere Estergruppen enthaltende Alkylreste oder cyclische quartäre Ammoniumsalze sein. X ist ein geeignetes Anion.

Als Emulgatoren kommen in Betracht Anlagerungsprodukte von 0 bis 30 Mol Alkylenoxid, insbesondere Ethylen-, Propylen- und/oder Butylenoxid an lineare oder verzweigte, gesättigte oder ungesättigte Fettalkohole mit 8 bis 22 C-Atomen, an Fettsäuren mit 12 bis 22 C-Atomen, an Alkylphenole mit 8 bis 15 C-Atomen in der Alkylgruppe und an Sorbitanester;
(C₁₂-C₁₈)-Fettsäuremono- und -diester von Anlagerungsprodukten von 0 bis 30 Mol Ethylenoxid an Glycerin;
Glycerinmono- und -diester und Sorbitanmono- und -diester von gesättigten und ungesättigten Fettsäuren mit 6 bis 22 Kohlenstoffatomen und gegebenenfalls deren Ethylenoxidanlagerungsprodukte;
Anlagerungsprodukte von 5 bis 60 Mol, vorzugsweise 15 bis 60 Mol, Ethylenoxid an Rizinusöl und/oder gehärtetes Rizinusöl;
Polyol- und insbesondere Polyglycerinester, wie z. B. Polyglycerinpolyricinoleat, und Polyglycerinpoly-12-hydroxystearat.

Des Weiteren können anionische Emulgatoren, wie ethoxylierte und nicht ethoxylierte mono-, di- oder tri-Phosphorsäureester, aber auch kationische Emulgatoren wie mono-, di- und tri-Alkylquats und deren polymere Derivate eingesetzt werden.

Ebenfalls geeignet sind Gemische von Verbindungen aus mehreren dieser Substanzklassen.

Weitere Inhaltsstoffe, die in den flüssigen Waschmitteln enthalten sein können, umfassen anorganische und/oder organische Gerüststoffe, um den Härtegrad des Wassers zu mindern.

Diese Gerüststoffe können mit Gewichtsanteilen von etwa 5 bis etwa 80 % in den flüssigen Waschmitteln enthalten sein. Anorganische Gerüststoffe umfassen beispielsweise Alkali-, Ammonium- und Alkanolammoniumsalze von Polyphosphaten wie etwa Tripolyphosphate, Pyrophosphate und glasartige polymere Metaphosphate, Phosphonaten, Silikaten, Carbonaten einschließlich Bicarbonate und Sesquicarbonate, Sulfaten und Aluminosilikaten.

Beispiele für Silikatgerüststoffe sind die Alkalimetallsilikate, insbesondere diejenigen mit einem SiO₂ : Na₂O-Verhältnis zwischen 1,6 : 1 und 3,2 : 1, sowie Schichtsilikate, beispielsweise Natriumschichtsilikate, wie beschrieben in US 4,664,839, erhältlich von der Clariant unter der Marke SKS^{®}. SKS-6^{®} ist ein besonders bevorzugter Schichtsilikatgerüststoff.

Aluminosilikatgerüststoffe sind besonders bevorzugt. Es handelt sich dabei insbesondere um Zeolithe mit der Formel Na_{z}[(AlO₂)_{z}(SiO₂)_{y}]·xH₂O, worin z und y ganze Zahlen von mindestens 6 bedeuten, das Verhältnis von z zu y von 1,0 bis 0,5 liegt, und x eine ganze Zahl von 15 bis 264 bedeutet.

Geeignete lonentauscher auf Aluminosilikatbasis sind im Handel erhältlich. Diese Aluminosilikate können von kristalliner oder amorpher Struktur sein, und können natürlich vorkommend oder auch synthetisch hergestellt sein.

Bevorzugte lonentauscher auf der Basis synthetischer kristalliner Aluminosilikate sind erhältlich unter der Bezeichnung Zeolith A, Zeolith P(B) (einschließlich der in EP-A-0 384 070 offenbarten) und Zeolith X.

Geeignete organische Gerüststoffe umfassen Polycarboxylverbindungen, wie beispielsweise Etherpolycarboxylate und Oxydisuccinate, wie beispielsweise in US 3,128,287 und US 3,635,830 beschrieben. Ebenfalls soll auf "TMS/TDS"-Gerüststoffe aus US 4,663,071 verwiesen werden.

Andere geeignete Gerüststoffe umfassen die Etherhydroxypolycarboxylate, Copolymere von Maleinsäureanhydrid mit Ethylen oder Vinylmethylether, 1,3,5-Trihydroxybenzol-2,4,6-trisulfonsäure und Carboxymethyloxybernsteinsäure, die Alkali-, Ammonium- und substituierten Ammoniumsalze von Polyessigsäuren wie z. B. Ethylendiamintetraessigsäure und Nitrilotriessigsäure, sowie Polycarbonsäuren, wie Mellithsäure, Bernsteinsäure, Oxydibernsteinsäure, Polymaleinsäure, Benzol-1,3,5-tricarbonsäure, Carboxymethyloxybernsteinsäure, sowie deren lösliche Salze.

Gerüststoffe auf Citratbasis, z. B. Zitronensäure und ihre löslichen Salze, insbesondere das Natriumsalz, sind bevorzugte Polycarbonsäuregerüststoffe, die auch in granulierten Formulierungen, insbesondere zusammen mit Zeolithen und/oder Schichtsilikaten verwendet werden können.

Weitere geeignete Gerüststoffe sind die 3,3-Dicarboxy-4-oxa-1,6-hexandioate und die verwandten Verbindungen, die in US 4,566,984 offenbart sind.

Wenn Gerüststoffe auf Phosphorbasis verwendet werden können, können verschiedene Alkalimetallphosphate wie etwa Natriumtripolyphosphat, Natriumpyrophosphat und Natriumorthophosphat verwendet werden. Ebenfalls können Phosphonatgerüststoffe, wie Ethan-1-hydroxy-1,1-diphosphonat und andere bekannte Phosphonate wie sie beispielsweise in US 3,159,581, US 3,213,030, US 3,422,021, US 3,400,148 und US 3,422,137 offenbart sind, verwendet werden.

Die flüssigen Waschmittel können gegebenenfalls einen oder mehrere konventionelle Bleichmittel enthalten, sowie Aktivatoren oder Stabilisatoren, insbesondere Peroxysäuren.

Die Peroxysäure kann entweder eine freie Peroxysäure sein, oder eine Kombination aus einem anorganischen Persalz, beispielsweise Natriumperborat oder Natriumpercarbonat und einem organischen Peroxysäure-Vorläufer, der zu einer Peroxysäure umgewandelt wird, wenn die Kombination des Persalzes und des Peroxysäure-Vorläufers in Wasser aufgelöst wird. Die organischen Peroxysäure-Vorläufer werden oft als Bleichaktivatoren bezeichnet.

Beispiele für Peroxysäuren, die bevorzugt sind, umfassen die Peroxydodecandisäure (DPDA), das Nonylamid der Peroxybernsteinsäure (NAPSA), das Nonylamid der Peroxyadipinsäure (NAPAA) und die Decyldiperoxybernsteinsäure (DDPSA).

Das peroxysäurehaltige Bleichmittel wird in Mengen verwendet, in denen es üblicherweise in flüssigen Waschmitteln eingesetzt wird.

Geeignete Mengen an peroxysäurehaltigem Bleichmittel, bezogen auf eine Einheitsdosis eines flüssigen Waschmittels, wie sie für eine typische Waschflotte verwendet wird, die etwa 10-15 Liter Wasser von 5 bis 60 °C umfasst, erzeugen von etwa 1 ppm bis etwa 150 ppm an verfügbarem Sauerstoff, vorzugsweise von etwa 2 ppm bis etwa 20 ppm an verfügbarem Sauerstoff. Die Waschflotte sollte einen pH-Wert von vorzugsweise 7 bis 12 aufweisen und besonders bevorzugt von 8 bis 11, um ein hinreichendes Bleichergebnis zu erzielen.

Alternativ dazu kann die Bleichmittelzusammensetzung einen geeigneten organischen Peroxysäurevorläufer enthalten, der eine der oben genannten Peroxysäuren erzeugt, wenn er in wässriger alkalischer Lösung mit Wasserstoffperoxid reagiert. Die Quelle des Wasserstoffperoxids kann jedes anorganische Peroxid sein, das in wässriger Lösung Wasserstoffperoxid freisetzt, wie etwa Natriumperborat (Monohydrat und Tetrahydrat) und Natriumpercarbonat.

An Bleichaktivatoren stehen zur Verfügung N,N,N',N'-Tetraacetylethylendiamin (TAED), Glucosepentaacetat (GPA), Xylosetetraacetat (TAX), Natrium-4-benzoyloxy-benzolsulfonat (SBOBS), Natriumtrimethylhexanoyloxybenzolsulfonat (STHOBS), Tetraacetylglucoluril (TAGU), Tetraacetylcyansäure (TACA), Di-N-acetyldimethylglyoxin (ADMG) und 1-Phenyl-3-acetylhydantoin (PAH), Nonanoylcaprolactamphenyl-sulfonatester (APES), Nonanoylphenylsulphonatester (NOPS), Nitrilotriacetat (NTA) und Ammoniumnitrile.

An Sequestriermittel stehen zu Verfügung Natriumtripolyphosphat (STPP), Ethylendiamintetraessigsäure (EDTA), -salze, Nitrilotriessigsäure (NTA), Polyacrylat, Phosphonat, Oxalsäure, -salz, Zitronensäure, Zeolith, kondensierte Phosphate, Carbonate, Polycarbonate.

An Soil Release Polymeren (SRPs) geeignet sind Polyester, erhältlich durch Polymerisation der Komponenten, ausgewählt aus einer oder mehreren sulfogruppenfreien aromatischen Dicarbonsäuren und/oder deren Salzen, einer oder mehreren sulfogruppenhaltigen Dicarbonsäuren, einer oder mehreren Verbindungen der Formel R¹O(CHR²CHR³O)ₙH, wobei R¹ für eine lineare oder verzweigte Alkyl- oder Alkenylgruppe mit 1 bis 22 C-Atomen steht, vorzugsweise für C₁-C₄-Alkyl und besonders bevorzugt für Methyl, R² und R³ unabhängig voneinander für Wasserstoff oder für eine Alkylgruppe mit 1 bis 4 Kohlenstoffatomen stehen, vorzugsweise für Wasserstoff und/oder Methyl, und n eine Zahl von 1 bis 100 ist, eine oder mehrere Verbindungen der Formel H-(OCH₂CH₂)ₘ-SO₃X, wobei m für eine Zahl von 1 bis 100 und X für Wasserstoff oder ein Alkalimetallion steht, und eine oder mehrere vernetzend wirkende polyfunktionelle Verbindungen.

Die SRPs können in Mengen von 0,1 bis 10 Gew.-% und vorzugsweise in Mengen von 0,2 bis 3 Gew.-%, bezogen auf die fertigen flüssigen Waschmittel, enthalten sein.

Als Vergrauungsinhibitoren kommen in Betracht Carboxymethylcellulose, Methylcellulose, Hydroxyalkylcellulose, Methylhydroxyethylcellulose, Methylhydroxypropylcellulose, Methylcarboxymethylcellulose und Polyvinylpyrrolidon.

Auch Farbübertragungsinhibitoren kommen in Betracht, beispielsweise Polyamin-N-oxide wie etwa Poly-(4-vinylpyridin-N-oxid), z.B. Chromabond S-400, Fa. ISP; Polyvinylpyrrolidon, z.B. Sokalan^{®} HP 50, Fa. BASF und Copolymere von N-Vinylpyrrolidon mit N-Vinylimidazol und gegebenenfalls anderen Monomeren.

Die flüssigen Waschmittel können auch Farbfixiermittel als Wirksubstanzen enthalten, beispielsweise Farbfixiermittel, die erhalten werden durch Umsetzung von Diethylentriamin, Dicyandiamid und Amidoschwefelsäure, Aminen mit Epichlorhydrin, beispielsweise Dimethylaminopropylamin und Epichlorhydrin oder Dimethylamin und Epichlorhydrin oder Dicyandiamid, Formaldehyd und Ammoniumchlorid, oder Dicyandiamid, Ethylendiamin und Formaldehyd oder Cyanamid mit Aminen und Formaldehyd oder Polyaminen mit Cyanamiden und Amidoschwefelsäure oder Cyanamiden mit Aldehyden und Ammoniumsalzen, aber auch Polyamin-N-oxide wie etwa Poly-(4-vinylpyridin-N-oxid), z. B. Chromabond S-400, Fa. ISP; Polyvinylpyrrolidon, z. B. Sokalan^{®} HP 50, Fa. BASF und Copolymere von N-Vinylpyrrolidon mit N-Vinylimidazol und gegebenenfalls anderen Monomeren.

Die flüssigen Waschmittel können Komplexbildner, beispielsweise Aminocarboxylate, wie Ethylendiamintetraacetat, N-Hydroxyethylethylendiamintriacetat, Nitrilotriacetat, Ethylendiamintetrapropionat, Triethylentetraaminhexaacetat, Diethylentriaminpentaacetat, Cyclohexandiamintetraacetat, Phosphonate, beispielsweise Azacycloheptandiphosphonat, Na-Salz, Pyrophosphate, Etidronsäure (1-Hydroxyethyliden-1,1-diphosphonsäure, 1-Hydroxyethyan-1,1-diphosphonsäure, Acetophosphonsäure) und ihre Salze, Aminophosphonate, wie Ethylendiamintetrakis (methylenphosphonat), Diethylentriaminpentakis(methylenphosphonat), Amintrimethylenphosphonsäure, Cyclodextrine, sowie polyfunktionell substituierte aromatische Komplexbildner, wie Dihydroxydisulfobenzol oder Ethylendiamindisuccinate enthalten.

Als optische Aufheller können eingesetzt werden cyclische Kohlenwasserstoffe wie Distyrylbenzole, Distyrylbiphenyle, Diphenylstilbene, Triazinylaminostilbene, Stilbenyl-2H-triazole, beispielsweise Stilbenzyl-2H-naphthol-[1,2-d]triazole und Bis(1,2,3-triazol-2-yl)stilbene, Benzoxazole, beispielsweise Stilbenylbenzoxazol und Bis(benzoxazol), Furane, Benzofurane und Benzimidazole, beispielsweise Bis(benzo[b]furan-2-yl)biphenly und cationische Benzimidazole, 1,3-Diphenyl-2-pyrazolin, Cumarin, Naphthalimide, 1,3,5-2-yl-Derivate, Methincyanin und Dibenzothiophen-5,5-oxid.

Bevorzugt sind anionische optische Aufheller, insbesondere sulfonierte Verbindungen.

Des Weiteren kommen in Betracht Triazinylaminostilbene, Distyrylbiphenyle und Mischungen daraus, 2-(4-Styrylphenyl)-2H-naphtho[1,2-d]triazol, 4,4'-Bis-(1,2,3-triazol-2-yl)stilben, Aminocumarin, 4-Methyl-7-Ethylaminocumarin, 1,2-bis(benzimidazol-2-yl)ethylen, 1,3-Diphenylphrazolin, 2,5-Bis(benzooxazol-2-yl)thiophene, 2-Stryl-naphtho[1,2-d]oxazol, 2-(4-styryl-3-sulfophenyl)-2H-naphtho[1,2-d]triazol und 2-(Stilben-4-yl)-2H-naphthol[1,2-d]triazol

Die flüssigen Waschmittel können optische Aufheller in Mengen von 0,001 bis 2 Gew.-%, vorzugsweise in Mengen von 0,002 bis 0,8 Gew.-% und besonders bevorzugt in Mengen von 0,003 bis 0,4 Gew.-% enthalten.

Als weich machende Komponenten werden quartäre Ammoniumsalze vom Typ eingesetzt, worin
R¹ = C₈-C₂₄ n- oder iso-Alkyl, bevorzugt C₁₀-C₁₈ n-Alkyl,
R² = C₁-C₄-Alkyl, bevorzugt Methyl,
R³ = R¹ oder R²,
R⁴ = R² oder Hydroxyethyl oder Hydroxypropyl oder deren Oligomere und
X⁻ = Bromid, Chlorid, Jodid, Methosulfat, Acetat, Propionat oder Lactat sind.

Beispiele hierfür sind Distearyldimethylammoniumchlorid, Ditalgalkyldimethylammoniumchlorid, Ditalgalkylmethylhydroxypropylammoniumchlorid, Cetyltrimethylammoniumchlorid oder auch die entsprechenden Benzylderivate wie etwa Dodecyldimethylbenzylammoniumchlorid. Cyclische quartäre Ammoniumsalze, wie etwa Alkyl-Morpholinderivate können ebenfalls verwendet werden.

Darüber hinaus können neben den quartären Ammoniumverbindungen Imidazolinium-Verbindungen (1) und Imidazolinderivate (2) eingesetzt werden. worin
- R: = C₈-C₂₄ n- oder iso-Alkyl, bevorzugt C₁₀-C₁₈ n-Alkyl,
- X: = Bromid, Chlorid, Jodid oder Methosulfat und
- A: = -NH-CO-, -CO-NH-, -O-CO- oder -CO-O-
ist.

Eine besonders bevorzugte Verbindungsklasse sind die so genannten Esterquats. Es handelt sich hierbei um Umsetzungsprodukte von Alkanolaminen und Fettsäuren, die anschließend mit üblichen Alkylierungs- oder Hydroxyalkylierungsagenzien quaterniert werden.

Beispiele für Esterquats sind Verbindungen der Formeln: wobei R-C-O abgeleitet ist von C₈-C₂₄-Fettsäuren, die gesättigt oder ungesättigt sein können. n liegt im Bereich von 0 bis 10, vorzugsweise im Bereich von 0 bis 3 und besonders bevorzugt im Bereich von 0 bis 1.

Weitere bevorzugte Wäscheweichspülerrohstoffe sind Amido-Amine auf der Basis von beispielsweise Dialkyltriaminen und langkettigen Fettsäuren, sowie deren Oxethylate bzw. quaternierten Varianten. Diese Verbindungen besitzen folgende Struktur: worin
- R¹ und R²: unabhängig voneinander C₈-C₂₄ n- oder iso-Alkyl, bevorzugt C₁₀-C₁₈ n-Alkyl,
- A: -CO-NH- oder -NH-CO-,
- n: 1 bis 3, bevorzugt 2, und
- m: 1 bis 5, bevorzugt 2 bis 4
bedeuten.

Durch Quaternierung der tertiären Aminogruppe kann zusätzlich ein Rest R³, welcher C₁-C₄-Alkyl, bevorzugt Methyl, sein kann und ein Gegenion X, welches Chlorid, Bromid, Jodid oder Methylsulfat sein kann, eingeführt werden. Amidoaminooxethylate bzw. deren quaternierten Folgeprodukte werden unter den Handelsnamen Varisoft^{®} 510, Varisoft^{®} 512, Rewopal^{®} V 3340 und Rewoquat^{®} W 222 LM angeboten.

Die flüssigen Waschmittel enthalten vorzugsweise Farbstoffe und Duft- oder Parfümstoffe.

Als Farbstoffe bevorzugt sind Acid Red 18 (CI 16255), Acid Red 26, Acid Red 27, Acid Red 33, Acid Red 51, Acid Red 87, Acid Red 88, Acid Red 92, Acid Red 95, Acid Red 249 (CI)18134, Acid Red 52 (Cl45100), Acid Violet 126, Acid Violet 48, Acid Violet 54, Acid Yellow 1, Acid Yellow 3 (CI 47005), Acid Yellow 11, Acid Yellow 23 (CI 19140), Acid Yellow 3, Direct Blue 199 (CI 74190), Direct Yellow 28 (CI 19555), Food Blue 2 (CI 42090), Food Blue 5:2 (CI 42051:2), Food Red 7 (CI 16255), Food Yellow 13 (CI 47005), Food Yellow 3 (CI 15985), Food Yellow 4 (CI 19140), Reactive Green 12, Solvent Green 7 (CI 59040).

Besonders bevorzugte Farbstoffe sind wasserlösliche Säurefarbstoffe, beispielsweise Food Yellow 13 (Acid Yellow 3, CI 47005), Food Yellow 4 (Acid Yellow 23, CI 19140), Food Red 7 (Acid Red 18, CI 16255), Food Blue 2 (Acid Blue 9, CI 42090), Food Blue 5 (Acid Blue 3, CI 42051), Acid Red 249 (CI 18134), Acid Red 52 (CI 45100), Acid Violet 126, Acid Violet 48, Acid Blue 80 (CI 61585), Acid Blue 182, Acid Blue 182, Acid Green 25 (CI 61570), Acid Green 81.

Ebenso bevorzugt eingesetzt werden können auch wasserlösliche DirektFarbstoffe, beispielsweise Direct Yellow 28 (CI 19555), Direct Blue 199 (CI 74190) und wasserlösliche Reaktiv-Farbstoffe, beispielsweise Reactive Green 12, sowie die Farbstoffe Food Yellow 3 (CI 15985), Acid Yellow 184.

Ebenso bevorzugt eingesetzt werden können wässrige Dispersionen folgender Pigment-Farbstoffe, wobei die Konzentration der zum Färben von Lösungen oder Dispersionen eingesetzten Farbstoffdispersionen im Bereich von 0,1 bis 50 Gew.-%, vorzugsweise im Bereich von 1 bis 45 Gew.-%, besonders bevorzugt im Bereich von 5 bis 40 Gew.-% und insbesondere bevorzugt im Bereich von 10 bis 35 Gew.-% liegt.

Dem Fachmann ist bekannt, dass die wässrigen Pigment-Dispersionen neben den Pigmenten, Dispergiermittel und gegebenenfalls weitere Hilfsstoffe, beispielsweise Biozide enthalten.

An Pigment-Farbstoffen in Betracht kommen Pigment Black 7 (CI 77266), Pigment Blue 15 (CI 74160), Pigment Blue 15:1 (CI 74160), Pigment Blue 15:3 (CI 74160), Pigment Green 7 (CI 74260), Pigment Orange 5, Pigment Red 112 (CI 12370), Pigment Red 112 (CI 12370), Pigment Red 122 (CI 73915), Pigment Red 179 (CI 71130), Pigment Red 184 (CI 12487), Pigment Red 188 (CI 12467), Pigment Red 4 (CI 12085), Pigment Red 5 (CI 12490), Pigment Red 9, Pigment Violet 23 (CI 51319), Pigment Yellow 1 (CI 11680), Pigment Yellow 13 (CI 21100), Pigment Yellow 154, Pigment Yellow 3 (CI 11710), Pigment Yellow 74, Pigment Yellow 83 (CI 21108), Pigment Yellow 97.

In bevorzugten Ausführungsformen werden folgende Pigmentfarbstoffe in Form von Dispersionen eingesetzt: Pigment Yellow 1 (CI 11680), Pigment Yellow 3 (CI 11710), Pigment Red 112 (CI 12370), Pigment Red 5 (CI 12490), Pigment Red 181 (CI 73360), Pigment Violet 23 (CI 51319), Pigment Blue 15:1 (CI 74160), Pigment Green 7 (CI 74260), Pigment Black 7 (CI 77266).

In weiterhin bevorzugten Ausführungsformen werden wasserlösliche Polymerfarbstoffe, beispielsweise Liquitint.RTM., Liquitint Blue HP.RTM., Liquitint Blue 65.RTM., Liquitint Patent Blue.RTM., Liquitint Royal Blue.RTM., Liquitint Experimental Yellow 8949-43.RTM., Liquitint Green HMC.RTM., Liquitint Yellow II.RTM. und Mischungen daraus eingesetzt.

Als Duft- oder Parfümstoffe können einzelne Riechstoffverbindungen, z. B. die synthetischen Produkte vom Typ der Ester, Ether, Aldehyde, Ketone, Alkohole und Kohlenwasserstoffe verwendet werden. Riechstoffverbindungen vom Typ der Ester sind z. B. Benzylacetat, Phenoxyethylisobutyrat, p-tert.-Butylcyclohexylacetat, Linalylacetat, Dimethylbenzylcarbinylacetat, Phenylethylacetat, Linalylbenzoat, Benzylformiat, Ethyl-methylphenylglycinat, Allylcyclohexylpropionat, Styrallylpropionat und Benzylsalicylat. Zu den Ethern zählen beispielsweise Benzylethylether, zu den Aldehyden z. B. die linearen Alkanale mit 8 bis 18 C-Atomen, Citral, Citronellal, Citronellyloxyacetaldehyd, Hydroxycitronellal, Lilial und Bourgeonal, zu den Ketonen z. B. die lonone, alpha-Isomethylionon und Methyl-cedrylketon, zu den Alkoholen Anethol, Citronellol, Eugenol, Geranion, Linalool, Phenylethylalkohol und Terpineol, zu den Kohlenwasserstoffen gehören hauptsächlich die Terpene und Balsame. Bevorzugt werden Mischungen verschiedener Riechstoffe verwendet, die gemeinsam eine ansprechende Duftnote erzeugen.

Parfümöle können auch natürliche Riechstoffgemische enthalten, wie sie aus pflanzlichen oder tierischen Quellen zugänglich sind, z. B. Pinien-, Citrus-, Jasmin-, Lilien-, Rosen- oder Ylang-Ylang-Öl. Auch ätherische Öle geringerer Flüchtigkeit, die meist als Aromakomponenten verwendet werden, eignen sich als Parfümöle, z. B. Salbeiöl, Kamillenöl, Nelkenöl, Melissenöl, Minzenöl, Zimtblätteröl, Lindenblütenöl und Wacholderbeerenöl.

Bevorzugt eingesetzt werden Lösungen oder Emulsionen der oben genannten Duftstoffe und Parfümöle, die nach gängigen Methoden hergestellt werden können.

In einer bevorzugten Ausführungsform der Erfindung enthalten die flüssigen Waschmittel neben dem einen oder mehreren sekundären Paraffinsulfonaten und der Amylase ein oder mehrere (von den sekundären Paraffinsulfonaten verschiedene) Tenside.

Die Waschtemperatur bei Einsatz der flüssigen Waschmittel zur Reinigung der Stärke-haltigen Anschmutzungen auf Textilien beträgt vorzugsweise von 5 bis 60°C, besonders bevorzugt von 10 bis 50°C und insbesondere bevorzugt von 20 bis 40 °C. Das Reinigungsvermögen der flüssigen Waschmittel gegenüber Stärke-haltigen Anschmutzungen auf Textilien wird somit bei Einsatz der genannten flüssigen Waschmittel für Textilien vorzugsweise bei Waschtemperaturen von 5 bis 60°C, besonders bevorzugt von 10 bis 50 °C und insbesondere bevorzugt von 20 bis 40 °C erhöht.

Vorzugsweise findet die erfindungsgemäße Verwendung bei einem pH-Wert von 7 bis 12 und besonders bevorzugt bei einem pH-Wert von 8 bis 11 statt.

Bei der erfindungsgemäßen Verwendung in in flüssigen Waschmitteln für Textilien beträgt die Menge des einen oder der mehreren erfindungsgemäß verwendeten sekundären Paraffinsulfonate vorzugsweise von 5 bis 30 Gew.-%, besonders bevorzugt von 7 bis 25 Gew.-% und insbesondere bevorzugt von 10 bis 20 Gew.-%, jeweils bezogen auf das Gesamtgewicht der fertigen flüssigen Waschmittel.

Bei der erfindungsgemäßen Verwendung in in flüssigen Waschmitteln für Textilien beträgt die Menge der Amylase vorzugsweise mindestens 0,001 Gew.-%, besonders bevorzugt von 0,001 bis 8 Gew.-%, insbesondere bevorzugt von 0,01 bis 3 Gew.-% und außerordentlich bevorzugt von 0,1 bis 2 Gew.-%, jeweils bezogen auf das Gesamtgewicht der fertigen flüssigen Waschmittel.

Bei der erfindungsgemäßen Verwendung ist die Gesamttensidkonzentration in der Waschlauge vorzugsweise von 0,08 bis 0,30 Gew.-%, besonders bevorzugt von 0,09 bis 0,20 Gew.-%, insbesondere bevorzugt von 0,10 bis 0,15 Gew.-% und außerordentlich bevorzugt von 0,11 bis 0,13 Gew.-%, jeweils bezogen auf das Gesamtgewicht der Waschlauge.

Die nachfolgenden Beispiele sollen die Erfindung erläutern ohne sie darauf einzuschränken. Alle Prozentangaben sind, sofern nicht explizit anders angegeben, als Gewichtsprozent (Gew.-%) zu verstehen.

Es wurden Waschversuche mit folgenden Formulierungen durchgeführt.

### Formulierung A

hochkonzentriert, Dosiermenge 37ml in 12 Liter Wasser

| Zusammensetzung | | Gew.-% (Aktivsubstanz) |
|---|---|---|
| A | Edenor K 12-18 | 5 |
| | Kokosfettsäure | |
| | Wasser | ad 100 |
| B | KOH (85 Gew.-%ig) | 0,8 |
| C | Hostapur^{®} SAS 60 | 18 |
| | Sek. Natrium-Paraffinsulfonat | |
| | Genapol^{®} LRO paste (Clariant) | 2 |
| | Aktivstoff: Laurylethersulfat, 2EO | |
| | (EO: Ethylenoxid-Einheit), Na-Salz | |
| | Genapol^{®} OX 070 (Clariant) | 13 |
| | C₁₂,₁₅-Oxoalkohol, 7 EO | |
| | Cublen^{®} BIT 121 | 2 |
| | Phosphonat | |
| | Tri-Natriumcitrat dihydrat | 3,5 |
| | Texcare^{®} SRN 170 | 1 |
| | Nichtionischer Polyester von | |
| | Polypropylenterephthalat, wässrig | |
| | Propandiol | 10 |
| | Ethanol | 2 |
| | Leucophor^{®} BSB | 0,5 |
| | Optischer Aufheller | |
| | | |
| D | Liquanase Ultra 2,0 XL | 3,0 |
| | Protease | |
| | Stainzyme Plus 12 L | 1,5 |
| | Amylase | |
| | Mannaway 4,0 L | 0,6 |
| | Mannase | |
| | Lipex 100L | 0,5 |
| | Lipase | |
| | Endolase 5000L | 0,6 |
| | Endolase | |

### Formulierung B

### hochkonzentriert, Dosiermenge 37 ml in 12 Liter Wasser

Anstelle von Hostapur^{®} SAS 60 in Formulierung A wurden 18 Gew.-% Aktivsubstanz aus Marlon^{®} A 360 (lineares Alkylbenzolsulfonat, Na-Salz) zugegeben.

### Formulierung I

### Standardkonzentrat, Dosiermenge 75 ml in 12 Liter Wasser

| Zusammensetzung | | Gew.-% (Aktivsubstanz) |
|---|---|---|
| | | |
| A | Edenor K 12-18 | 2 |
| | Kokosfettsäure | |
| | Wasser | ad 100 |
| | | |
| B | Triethanolamin | 2 |
| | | |
| C | Hostapur^{®} SAS 60 | 15 |
| | Sek. Natrium-Paraffinsulfonat | |
| | Genapol^{®} OX 070 (Clariant) | 18 |
| | C₁₂,₁₅-Oxoalkohol, 7 EO | |
| | Cublen^{®} BIT 121 | 2 |
| | Phosphonat | |
| | Tri-Natriumcitrat dihydrat | 3 |
| | Propandiol | 8 |
| | Ethanol | 4 |
| | Leucophor^{®} BSB | 0,5 |
| | Optischer Aufheller | |
| | | |
| D | Liquanase Ultra 2,0 XL | 3,0 |
| | Protease | |
| | Stainzyme Plus 12 L | 1,5 |
| | Amylase | |
| | Mannaway 4,0 L | 0,6 |
| | Mannase | |
| | Lipex 100L | 0,5 |
| | Lipase | |
| | Endolase 5000L | **0**,**6** |
| | Endolase | |

### Formulierung II

### Standardkonzentrat, Dosiermenge 75 ml in 12 Liter Wasser

Anstelle von Hostapur^{®} SAS 60 in Formulierung I wurden 15 Gew.-% Aktivsubstanz aus Marlon^{®} A 360 (lineares Alkylbenzolsulfonat, Na-Salz) zugegeben.

### Herstellung der Formulierungen A, B, I und II:

| | |
|---|---|
| I | Zugabe der Komponenten B zu A unter Rühren bei Raumtemperatur. |
| I | Nacheinander Zugabe der Komponenten C zu I unter Rühren. |
| III | Nacheinander Zugabe der Komponenten D zu II unter Rühren. |

Bei Hostapur^{®} SAS 60 handelt es sich um eine Zusammensetzung von sekundärem Natrium-Paraffinsulfonat (ca. 60-Gew.-%) in Wasser. Das eingesetzte sekundäre Paraffinsulfonat enthält zu ca. 97 Gew.-% Paraffinsulfonate mit 14 bis 17 Kohlenstoffatomen. Der n-Paraffinanteil des sekundären Paraffinsulfonats ist > 98 Gew.-%. Das sekundäre Paraffinsulfonat ist zu 100% gesättigt. Es besteht zu ca. 90 Gew.-% aus monosulfonierten und zu ca. 10 Gew.-% aus disulfonierten und höher sulfonierten Paraffinsulfonaten.

Die Waschversuche wurden unter folgenden Bedingungen durchgeführt:

| | |
|---|---|
| Waschmaschine: | Siemens S 16-79 |
| Programm: | Standard/Color |
| Beladung: | 3 kg |
| Temperatur: | 20°C |
| Schleudern: | 1400 Umdrehungen/Minute |
| Wassermenge: | 12 Liter |

Es wurden die Differenzen der Remissionswerte ΔR 457 nm von gewaschenen gegen ungewaschene Textilien gemessen. Die gemessenen angeschmutzten Textilien sind käuflich erwerbbar. Folgende 17 Textilien/Anschmutzungen wurden gemessen: WFK 20 PF Pigment/Pflanzenfett, WFK 10 N Vollei/Pigment, CS 6 Salatdressing mit natur schwarz, CS 73 Johannisbrotkernmehl/Pigment, CS 10 Butterfett angefärbt, CS 27 Kartoffelstärke angefärbt, CS 28 Reisstärke angefärbt, CS 8 Gras, PC 3 Schokolade/Milch/Russ, C 3 Schokolade/Milch/Russ, CS 1 Blut gealtert, C 5 Blut/Milch/Tusche, EMPA 162 Stärke, EMPA 164 Gras, EMPA 112 Cacao, EMPA 117 Blut/Milch/Tusche und EMPA 116 Blut/Milch/Tusche.

### Messung:

| | |
|---|---|
| Gerät: | Elrepho 3000 (Datacolor) |
| Aperture: | XLAV ∅ 34mm |
| Edge Filter: | 400 nm |

Die Messungen wurden direkt nach Herstellung der Formulierungen vorgenommen.

In der folgenden Tabelle A sind die gemessenen Differenzen der Remissionswerte ΔR 457 nm für alle 4 einzelnen Stärke-haltigen Anschmutzungen aufgeführt. Darüber hinaus ist die Summe der gemessenen Differenzen der Remissionswerte ΔR 457 nm für die 4 Stärke-haltigen Anschmutzungen und die Summe der gemessenen Differenzen der Remissionswerte ΔR 457 nm für alle 17 Anschmutzungen aufgeführt. Des Weiteren sind in Tabelle A die prozentualen Änderungen der Remissionswerte ΔR 457 nm (ΔR - %) nach folgender Formel berechnet aufgeführt:
Prozentuale Änderung = [ΔR 457 nm (mit Enzym): ΔR 457 nm (ohne Enzym)] * 100

Für die Messungen wurden die Formulierungen A und B mit Enzym sowie die analogen Formulierungen A' und B' ohne Enzym verwendet.

**Tabelle A gemessene ΔR 457 nm-Werte und ΔR - %-Werte**

| Anschmutzung | ΔR 457 nm SAS ohne Enzym | ΔR 457 nm SAS mit Enzym | ΔR - % SAS | ΔR 457 nm LAS ohne Enzym | ΔR 457 nm LAS mit Enzym | ΔR - % LAS |
|---|---|---|---|---|---|---|
| EMPA 162 Stärke | 6,5 | 31 | 477 | 7,6 | 28,3 | 372 |
| CS 28 Reisstärke angefärbt | 16,0 | 36,0 | 225 | 15,7 | 31,4 | 200 |
| CS 27 Kartoffelstäke angefärbt | 12,3 | 30,2 | 246 | 12,7 | 22,4 | 176 |
| CS 73 Johannisbrotkernmehl / Pigment | 7,0 | 23,4 | 334 | 6,5 | 21,1 | 308 |
| alle 4 Stärke-haltigen Anschmutzungen | 41,8 | 120,6 | 289 | 42,5 | 103,2 | 243 |
| alle 17 Anschmutzungen | 248 | 470 | 190 | 253 | 418 | 165 |

| | | | | | | |
|---|---|---|---|---|---|---|
| SAS: sekundäres Paraffinsulfonat; LAS: Lineares Alkylbenzolsulfonat | | | | | | |

Die Formulierungen A' und B' ohne Enzym können wie die Formulierungen A, B, I und II hergestellt werden, wobei die Herstellung dann jedoch nach Schritt II beendet wird.

Die für die Messungen verwendeten Formulierungen A und B enthalten mehrere Enzyme. Dem Fachmann ist bekannt, dass Amylase Polysaccharide wie z.B. Stärke abbaut.

Die prozentualen Änderungen der Remissionswerte ΔR 457 nm (ΔR - %) geben ein Maß für die Erhöhung des Reinigungsvermögens einer Kombination aus SAS mit Enzym gegenüber SAS ohne Enzym bzw. für die Erhöhung des Reinigungsvermögens einer Kombination aus LAS mit Enzym gegenüber LAS ohne Enzym an.

Aus den Ergebnissen der Tabelle A erkennt man beispielsweise, dass die Kombination von SAS mit Enzym gegenüber Stärke-haltigen Anschmutzungen zu höheren ΔR - %-Werten führt als die Kombination von LAS mit Enzym.

Aus den Ergebnissen der Tabelle A erkennt man zudem, dass der ΔR - %-Wert für die Kombination von SAS mit Enzym gegenüber allen 4 Stärke-haltigen Anschmutzungen höher ist als der ΔR - %-Wert für die Kombination von SAS mit Enzym gegenüber allen 17 Anschmutzungen (vgl. ΔR - %-Werte 289 und 190 aus Tabelle A).

Für CS 1 Blut gealtert wurden wie bei den in Tabelle A dargestellten Werten folgende Messwerte bestimmt: ΔR 457 nm SAS ohne Enzym = 19,8 und ΔR 457 nm SAS mit Enzym = 26,7, woraus sich ΔR - % SAS = 135 ergibt. Im Vergleich mit den Ergebnissen der Tabelle A erkennt man, dass die ΔR - %-Werte für die Kombination von SAS mit Enzym gegenüber den Stärke-haltigen Anschmutzungen höher ist als der ΔR - %-Wert für die Kombination von SAS mit Enzym gegenüber der Anschmutzung "Blut gealtert". Die anderen Blut-haltigen Anschmutzungen wurden nicht in diesen Vergleich mit einbezogen, weil sie Mischungen aus Anschmutzungen (Blut/Milch/Tusche) darstellen.

## Patentansprüche

1. Verwendung einer Kombination aus einem oder mehreren sekundären Paraffinsulfonaten mit 8 bis 22 Kohlenstoffatomen und Amylase zur Erhöhung des Reinigungsvermögens von flüssigen Waschmitteln gegenüber Stärke-haltigen Anschmutzungen auf Textilien.

2. Verwendung nach Anspruch 1, **dadurch gekennzeichnet, dass** mindestens 95 Gew.-% des einen oder der mehreren sekundären Paraffinsulfonate 14 bis 17 Kohlenstoffatome enthalten.

3. Verwendung nach Anspruch 1 oder 2, **dadurch gekennzeichnet, dass** 95 bis 100 Gew.-% des einen oder der mehreren sekundären Paraffinsulfonate einen linearen Paraffinteil und 0 bis 5 Gew.-% des einen oder der mehreren sekundären Paraffinsulfonate einen verzweigten Paraffinteil enthalten.

4. Verwendung nach einem oder mehreren der Ansprüche 1 bis 3, **dadurch gekennzeichnet, dass** die Gegenionen des einen oder der mehreren sekundären Paraffinsulfonate ausgewählt sind aus der Gruppe bestehend aus Na⁺, K⁺, Mg²⁺ und Ca²⁺.

5. Verwendung nach Anspruch 4, **dadurch gekennzeichnet, dass** das Gegenion des einen oder der mehreren sekundären Paraffinsulfonate Na⁺ ist.

6. Verwendung nach einem oder mehreren der Ansprüche 1 bis 5, **dadurch gekennzeichnet, dass** 100 Gew.-% des einen oder der mehreren sekundären Paraffinsulfonate einen gesättigten Paraffinteil enthalten.

7. Verwendung nach einem oder mehreren der Ansprüche 1 bis 6, **dadurch gekennzeichnet, dass** die Sulfonatgruppen statistisch über den nicht-endständigen Paraffinteil des einen oder der mehreren sekundären Paraffinsulfonate verteilt sind und von 75 bis 95 Gew.-% des einen oder der mehreren sekundären Paraffinsulfonate eine Sulfonatgruppe und von 5 bis 25 Gew.-% des einen oder der mehreren sekundären Paraffinsulfonate zwei oder mehrere Sulfonatgruppen tragen.

8. Verwendung nach einem oder mehreren der Ansprüche 1 bis 7, **dadurch gekennzeichnet, dass** das Reinigungsvermögen der flüssigen Waschmittel bei Waschtemperaturen von 5 bis 60 °C erhöht wird.

9. Verwendung nach einem oder mehreren der Ansprüche 1 bis 8, **dadurch gekennzeichnet, dass** die Menge des einen oder der mehreren sekundären Paraffinsulfonate in den flüssigen Waschmitteln von 5 bis 30 Gew.-% beträgt.

10. Verwendung nach einem oder mehreren der Ansprüche 1 bis 9, **dadurch gekennzeichnet, dass** die Menge der Amylase in den flüssigen Waschmitteln von 0,001 bis 8 Gew.-% beträgt.

## Claims

1. The use of a combination of one or more secondary paraffinsulfonates having 8 to 22 carbon atoms and amylase for increasing the cleaning capacity of liquid washing compositions with respect to starch-containing stains on textiles.

2. The use as claimed in claim 1, wherein at least 95% by weight of the one or more secondary paraffinsulfonates contain 14 to 17 carbon atoms.

3. The use as claimed in claim 1 or 2, wherein 95 to 100% by weight of the one or more secondary paraffinsulfonates contain a linear paraffin moiety and 0 to 5% by weight of the one or more secondary paraffinsulfonates a branched paraffin moiety.

4. The use as claimed in one or more of claims 1 to 3, wherein the counterions of the one or more secondary paraffinsulfonates are selected from the group consisting of Na⁺, K⁺, Mg²⁺ and Ca²⁺.

5. The use as claimed in claim 4, wherein the counterion of the one or more secondary paraffinsulfonates is Na⁺.

6. The use as claimed in one or more of claims 1 to 5, wherein 100% by weight of the one or more secondary paraffinsulfonates contain a saturated paraffin moiety.

7. The use as claimed in one or more of claims 1 to 6, wherein the sulfonate groups are distributed randomly over the nonterminal paraffin moiety of the one or more secondary paraffinsulfonates, and from 75 to 95% by weight of the one or more secondary paraffinsulfonates bear one sulfonate group and from 5 to 25% by weight of the one or more secondary paraffinsulfonates two or more sulfonate groups.

8. The use as claimed in one or more of claims 1 to 7, wherein the cleaning capacity of the liquid washing compositions at wash temperatures of 5 to 60°C is increased.

9. The use as claimed in one or more of claims 1 to 8, wherein the amount of the one or more secondary paraffinsulfonates in the liquid washing compositions is from 5 to 30% by weight.

10. The use as claimed in one or more of claims 1 to 9, wherein the amount of amylase in the liquid washing compositions is from 0.001 to 8% by weight.

## Revendications

1. Utilisation d'une combinaison d'un ou de plusieurs sulfonates de paraffine secondaires ayant de 8 à 22 atomes de carbone et d'amylase pour augmenter le pouvoir détergent de lessives liquides contre de petites salissures contenant de l'amidon sur des textiles.

2. Utilisation selon la revendication 1, **caractérisée en ce qu'**au moins 95 % en poids des un ou plusieurs sulfonates de paraffine secondaires contiennent de 14 à 17 atomes de carbone.

3. Utilisation selon la revendication 1 ou 2, **caractérisée en ce que** de 95 à 100 % en poids des un ou plusieurs sulfonates de paraffine secondaires contiennent une partie de paraffine linéaire et de 0 à 5 % en poids des un ou plusieurs sulfonates de paraffine secondaires contiennent une partie de paraffine ramifiée.

4. Utilisation selon une ou plusieurs des revendications 1 à 3, **caractérisée en ce que** les contre-ions des un ou plusieurs sulfonates de paraffine secondaires sont sélectionnés parmi le groupe constitué de Na⁺, K⁺, Mg²⁺ et Ca²⁺.

5. Utilisation selon la revendication 4, **caractérisée en ce que** le contre-ion des un ou plusieurs sulfonates de paraffine secondaires est Na⁺.

6. Utilisation selon une ou plusieurs des revendications 1 à 5, **caractérisée en ce que** 100 % en poids des un ou plusieurs sulfonates de paraffine secondaires contiennent une partie de paraffine saturée.

7. Utilisation selon une ou plusieurs des revendications 1 à 6, **caractérisée en ce que** les groupements sulfonates sont répartis de manière aléatoire sur la partie de paraffine non terminale des un ou plusieurs sulfonates de paraffine secondaires et de 75 à 95 % en poids des un ou plusieurs sulfonates de paraffine secondaires portent un groupement sulfonate et de 5 à 25 % en poids des un ou plusieurs sulfonates de paraffine secondaires portent deux groupements sulfonates ou plus.

8. Utilisation selon une ou plusieurs des revendications 1 à 7, **caractérisée en ce que** le pouvoir détergent de la lessive liquide est accru à des températures de lavage comprises entre 5 et 60 °C.

9. Utilisation selon une ou plusieurs des revendications 1 à 8, **caractérisée en ce que** la quantité des un ou plusieurs sulfonates de paraffine secondaires dans les lessives liquides va de 5 à 30% en poids.

10. Utilisation selon une ou plusieurs des revendications 1 à 9, **caractérisée en ce que** la quantité d'amylase dans les lessives liquides va de 0,001 à 8 % en poids.
